# EUROPÄISCHE PATENTSCHRIFT

(11) **EP 1 072 211 B1**
(45) Veröffentlichungstag und Bekanntmachung des Hinweises auf die Patenterteilung: **12.03.2008**
(21) Anmeldenummer: 00114828.7
(22) Anmeldetag: 11.07.2000
(51) Int. Cl.: A45C 11/34

(54) **Etui für stabförmige Gegenstände**
Case for bar shaped objects
Etui de stockage pour des objets en forme de barres

(30) Priorität: 22.07.1999 DE 19934428
(43) Veröffentlichungstag der Anmeldung: 31.01.2001
(73) Patentinhaber: J.S. STAEDTLER GMBH & CO, D-90427 Nürnberg (DE)
(72) Erfinder: Leibeck, Christian, 90443 Nürnberg (DE)

(56) Entgegenhaltungen:
- WO-A-97/22277
- WO-A-99/21452
- US-A- 1 939 824
- US-A- 3 338 389

## Beschreibung

Die Erfindung betrifft ein Etui für stabförmige Gegenstände, insbesondere für Schreib-, Zeichen-, Mal-, Markier- oder Kosmetikstifte oder -Geräte, das mindestens aus einem Köcher und aus einem Verschlussteil besteht, wobei beide Teile gelenkartig miteinander verbunden sind.

Aus **[1]** US-PS 1,939,824 ist ein Aufstelletui bekannt. Bei diesem Pappetui stützt sich das Oberteil der Verschlusskappe an einem Überstand am Bodenteil ab.
Nachteilig ist es bei einem derartigen Etui, dass eine Art "Mausefalle" aufgestellt wird, die sich automatisch schließt, sobald ein Stift herausgezogen wird, da sich bei der geringsten Bewegung das Oberteil der Verschlusskappe vom Überstand des Bodenteiles löst.
Weiter ist es als nachteilig anzusehen, dass beim hochheben des geschlossenen, auf einer Unterlage liegenden Etui, sich das nicht gesicherte Oberteil der Verschlusskappe öffnen kann und die darin gelagerten Geräte herausfallen.

Weiter ist ein derartiges Etui aus **[2]** DE-PS 3921781 (OT: 10.01.1991) bekannt. Das hier gezeigte "Hartplastik - Etui" weist einen umklappbaren Deckel auf, der drehgelagert derart befestigt ist, dass ein Führungszapfen beim Umlegen des Deckels in einer Führungsnut gleitet und dadurch eine unterstützende Positionierung des Deckels ermöglicht wird. Die Entnahmeposition oder die Schräglage des Etuis ergibt sich hierbei durch die Gestaltung der Führungsnut und die Bewegung des Deckellagers hierin. Insgesamt ist dies somit eine relativ teuere Etuigestaltung mit sehr eng begrenzter Positionierungsmöglichkeit.

Aus **[3]** JP-GM/AS 53-6516 (BT:18.02.1978) ist es zudem bekannt, bei einem sogenannten "Weichplastik-Etui", im Bereich eines Verschlussteils bzw. einer Abdeckkappe eine Versteifung anzubringen, um dadurch bei nach unten geklapptem Verschlussteil eine Stütze zu erhalten, die eine Schrägstellung des Etuis in einer bevorzugten Entnahmeposition ermöglicht. Ein Tragband soll hierbei zusätzlich zur Fixierung der Entnahmeposition beitragen. Auch hier liegt - bei einem zwar grundsätzlich billigen Etui - eine relativ teuere Lösung vor, die außerdem instabil ist und keine sichere Fixierung in der Entnahmeposition ergibt bzw. erkennen lässt.
Bei beiden Etuis ist auch nicht ersichtlich, ob und wie sie ggf. maschinell, bzw. automatisch befüllt werden können.

**[4]** US 1,939,824 beschreibt ein Papp-Klappetui, bestehend aus einem Köcher und klappbar daran befestigten Verschlussteilen.
Nachteilig an einem derartigen Etui ist es, dass der Anschlag für die Verschlussteile ein aufgeklebter Streifen mit einem überstehenden Nocken ist, damit sich die Kante des einen Verschlussteiles abstützen kann. Ein derartiger Streifen mit überstehendem Nocken führt dazu, dass bei geschlossenem Etui, der Boden des Verschlusses an den Streifen und damit den Nocken anlegt, wodurch verhindert wird, dass der Boden des Köchers und der Boden des Verschlusses eine fluchtende Gerade ausbilden, was zur Folge hat, dass das geschlossene Etui unter Spannung steht und zum aufspringen neigt und die Gegenstände herausfallen können.

**Aufgabe** der Erfindung ist es daher, ein preiswertes, stabiles und dennoch maschinell befüllbares Etui für stabförmige Gegenstände zu schaffen, das die Gegenstände einfach einfüllbar und leicht entnehmbar aufnimmt und dennoch sicher hält und das zudem ein wirksames Hilfsmittel zum entnahmefreundlichen Positionieren bzw. zum Aufstellen des Etuis, z.B. am Arbeitsplatz, aufweist bzw. darstellt.

Diese Aufgabe wird mit der im Anspruch 1 umfassten und mit den kennzeichnenden Merkmalen umrissenen Erfindung gelöst.

Vorteilhafte Ausgestaltungen und Weiterbildungen der vorgeschlagenen Lösung sind in den ergänzenden Ansprüchen umfasst.

Anhand einiger Abbildungen wird die Erfindung nachfolgend näher beschrieben.
Hierbei zeigen:
- Figur 1:: ein erstes Etui (E1) in Verschlussposition (V),
- Figur 2:: ein zweites Etui (E2) geöffnet und leer,
- Figur 3:: ein drittes Etui (E3) offen, in Befüllposition (B),
- Figur 4:: ein teilweise geöffnetes Etui, ausschnittweise,
- Figur 5:: eine Teilansicht eines Etuis mit Inhalt,
- Figur 6:: ein Etui (E) in Aufstellposition (A) und
- Figur 7:: ein Etui (E) offen, in Entnahmeposition bzw. in Befüllposition (B).

Die in den **Figuren 1 und 2** gezeigten Etuis E1 und E2 weisen jeweils einen Köcher 1 auf, der aus einer Bodenschale 11 und einer Abdeckschale 12 gebildet wird, die entlang einer - parallel zur Etuiachse x verlaufenden - Verschlussachse z miteinander verbunden sind. Das Verschlussteil 2 besteht aus einer unteren Verschlussschale 21 und aus einer oberen Verschlussschale 22, die einerseits miteinander durch das Verschlussgelenk 23 und zum anderen mit der Bodenschale 11 durch das Klappgelenk 14 fest aber gegeneinander verschwenkbar verbunden und gelagert sind. Die Stützkanten 221 bzw. die Wellenspitzen 222 bilden die stirnseitigen Konturen der oberen Verschlussschale 22. Das Köchergelenk 13 ist hier parallel zur Etuiachse x entlang einer Längsseite der Bodenschale 11 und der Abdeckschale 12 angeordnet. Alternativ hierzu kann aber auch vorteilhaft am Bodenprofil 15 die scharnierartige Verbindung zwischen der Bodenschale 11 und der Abdeckschale 12 angeordnet werden.
Hierdurch entsteht eine einheitliche gestreckte Anordnung aller Einzelteile 11, 12, 21, 22, die mittels Filmscharnieren 13, 14, 23, miteinander verbunden sind.

**Figur 3** zeigt ein weiteres Etui E3 offen, bzw. in Befüllposition B, wobei hier das Köchergelenk 13 auf der anderen Seite der Etuiachse x angeordnet ist.
Alternativ kann dieses Köchergelenk aber auch vorteilhaft am Profilboden 15 der beiden Köcherschalen 11 und 12 als Filmscharnier angeordnet sein.
Die Bodenschale 11 des Köchers 1 wird axial durch das Klappgelenk 14 begrenzt, an das sich die untere Verschlussschale 21, des Köchers 2, mit Fixierungen 111, zur gerichteten Aufnahme stabförmiger Gegenstände, anschließt. Entlang der quer gerichteten Verschlussachse z verläuft das ebenfalls filmscharnierartige Verschlussgelenk 23, an das sich die obere Verschlussschale 22 anschließt, die ihrerseits von Wellenspitzen 222 begrenzt wird. In der Befüllposition B sind beide Verschlussschalen 21, 22 gestreckt geöffnet oder auch noch zusätzlich nach unten abgeklappt, um die stabförmigen Gegenstände leicht parallel zur Etuiachse x einführen zu können. In der ebenfalls aufgeklappten Abdeckschale 12 des Köchers 1 sind Freisparungen 121 zur Fixierung beispielsweise von an Schreibgeräten oft vorhandenen Klipps oder sonstigen überstehenden Teilen und Zentrierungen 31 ersichtlich, in deren äußere Vertiefungen Rastelemente 41 zur sicheren Verriegelung des geschlossenen Etuis einrasten können.

Gemäß **Figur 4** ist ein teilweise geöffnetes Etui ausschnittweise dargestellt, dessen aus einer Bodenschale 11 und einer Abdeckschale 12 bestehender Köcher 1 im Verschlussbereich Zentrierungen 31 zeigt, in die Rastelemente 41 eingreifen, wenn das Etui ganz geschlossen ist. In der dargestellten, teilweise geöffneten Position ist ebenfalls ersichtlich, dass am filmscharnierartigen Klappgelenk 14 die untere Verschlussschale 21 angeformt ist und dass sich nach dem Verschlussgelenk 23 die obere Verschlussschale 22 des Verschlussteiles 2 anschließt, die mit den Stützkanten 221 endet.

Aus **Figur 5** ist eine Teilansicht eines Etuis mit Inhalt erkennbar, wobei in eine Freisparung 121 einer Abdeckschale 12 der Klipp 92 eines eingesetzten Schreibgerätes fixiert eingesetzt ist.

Nach **Figur 6** ist ein Etui E in Aufstellposition A ersichtlich, wobei in dem aus einer Bodenschale 11 und einer Abdeckschale 12 gebildeten Köcher 1 stabförmige Gegenstände 9, bzw. Schreibgeräte 91 eingesetzt sind, an deren Umfang 90 das Verschlussteil 2 mit den Wellenspitzen 222 anliegt. An jedem eingesetzten Gegenstand 9 liegt hierbei einer Wellenspitze punktförmig an und stützt das Etui E somit in der Aufstellposition A ab, die durch die gegenseitige Verschwenkung des Köchers 1 gegen das Verschlussteil 2 über die Knickstelle des Klappgelenkes 14 eingenommen werden kann. Die hierbei erzielte Neigung a des Aufstellwinkels richtet sich nach den Längenverhältnissen der Bodenschale 11 zur unteren Verschlussschale 21 und zum anderen nach dem Verhältnis der Längen der unteren Verschlussschale 21 zur oberen Verschlussschale 22, die mit dem Verschlussgelenk 23 miteinander verbunden und auch in der gezeigten Gebrauchsposition A form- oder kraftschlüssig, lösbar miteinander verbunden sind.
Wird die Gebrauchsposition A aufgehoben, indem das Etui E aufgenommen und das Verschlussteil 2 weiter abgewinkelt wird, dann kann das Verschlussteil 2 geöffnet und in offenem Zustand über den Inhalt 9, 91 gelegt und dann wieder verschlossen werden. In verschlossenem Zustand greifen dann die an der oberen Verschlussschale 22 angeordneten Rastelemente 41 in die in der Abdeckschale 12 vorhandenen Zentrierungen 31 und bewirken so eine zusätzliche Querstabilisierung des geschlossenen Etuis, da hierdurch jegliche entlang der Etuiachse x gerichtete axiale Bewegung unterbunden wird.

**Figur 7** zeigt abschließend ein offenes Etui E in Befüllposition B, z.B. bei manueller Befüllung bzw. in Entnahmeposition, wobei dies auch gleichzeitig die Aufstellposition A sein kann. Dem Köcher 1 wird hierbei ein Schreibgerät 91 zugeführt oder ggf. auch entnommen, wobei die Stützkante 221 der oberen Verschlussschale 22 des Verschlussteiles 2 am Umfang 90 des Schreibgerätes anliegt. Die mit dem Verschlussgelenk 23 verbundenen beiden Verschlussschalen 21, 22 sind hierbei ebenfalls mittels formschlüssiger Verbindung fest aber jederzeit gegeneinander lösbar zusammengefügt.

Das vorschlagsgemäße Etui für stabförmige Gegenstände, insbesondere für Schreib-, Zeichen-, Mal-, Markier- oder Kosmetikstifte oder -Geräte, das mindestens aus einem Köcher (1) und aus einem Verschlussteil (2) besteht und wobei beide Teile (1, 2) gelenkartig miteinander verbunden sind, soll derart gestaltet sein dass das am Köcher (1) schwenkbar befestigte Verschlussteil (2) eine untere Verschlussschale (21) und eine obere Verschlussschale (22) aufweist und geteilt und aufklappbar ausgebildet ist und dass das Verschlussteil (2) zusätzlich als Aufstellhilfe bzw. als Aufsteller für das Etui ausgebildet ist, wodurch das Etui in eine definierte Aufstellposition (A) bzw. in eine übliche Gebrauchsposition gebracht und in dieser gehalten werden kann.

Darüber hinaus kann ein erfindungsgemäßes Etui für stabförmige Gegenstände, insbesondere für Schreib-, Zeichen- oder Malgeräte, bestehend aus mehreren, gelenkartig miteinander verbundenen und gegeneinander beweglichen Teilen (1, 2) aus biegesteifem Material, wobei mindestens ein Köcher (1) und ein Verschlussteil (2) gegeneinander verschwenkbar miteinander verbunden sind und wobei, bei geöffnetem Etui, der Köcher (1) durch das Verschlussteil (2) in einer definierten Schräglage positioniert bzw. gehalten werden kann, nach Anspruch 1, derart gestaltet sein,
dass das Verschlussteil (2) aus einer unteren Verschlussschale (21) und aus einer oberen Verschlussschale (22) besteht
dass beide Verschlussschalen (21, 22) durch ein Verschlussgelenk (23) miteinander klappbar verbunden und gegeneinander verschwenkbar angeordnet sind
und dass das Verschlussteil (2) mit dem Köcher (1) durch ein Klappgelenk (14) gelenkartig und klappbar miteinander verbunden sind.

Weiterbilden lässt sich ein derartiges Etui unter anderem dadurch, dass die Gelenke (13, 14, 23) bzw. die Verbindungen der beiden Teile (1, 2) als Filmscharniere ausgebildet sind und dass beide Teile (1, 2) hierdurch gelenkartig gegeneinander beweglich aber ansonsten fest miteinander verbunden sind.
Vorzugsweise soll hierbei das Klappgelenk (14) und das Verschlussgelenk(23) quer bzw. senkrecht zur Etuiachse (x), parallel zur Querachse (y) verlaufend, angeordnet sein und der Köcher (1) und das Verschlussteil (2) aus biegesteifem aber dennoch dauerelastischem Kunststoff bestehen, insbesondere aus - ggf. transparentem - Polypropylen.

Der Köcher (1) besteht vorteilhaft aus einer Bodenschale (11) und einer Abdeckschale (12) und die Bodenschale (11) und die Abdeckschale (12) sind bevorzugt durch ein Köchergelenk (13) miteinander verbunden.
Sowohl die Bodenschale (11) und die Abdeckschale (12)
als auch die beiden Verschlussschalen (21, 22) sind vorzugsweise durch form-, reib- oder stoffschlüssige Verbindungsmittel fest aber bedarfsweise lösbar und gegeneinander verschließbar ausgestaltet. Hierfür können Nut- und Feder - Verbindungen, Rastnoppen oder sonstige Verkrallungen vorgesehen werden

Ein weiterer Vorteil ist es, wenn mindestens in einem Köcher (1) und/oder in einem Verschlussteil (2) Fixierungen (111) vorhanden sind, zur lagerichtigen Positionierung der im Etui aufzunehmenden stabförmigen Gegenstände (9, 91) und wenn der Köcher (1) und das Verschlussteil (2) mittels formschlüssiger Rastelemente (41) und entsprechender Zentrierungen (31) in Verschlussposition (V) gegeneinander fixierbar gehalten werden können.

Die hierfür verwendeten formschlüssigen Rastelemente (41) und die komplementären Zentrierungen (31) sollen derart gestaltet und angeordnet sein, dass der Köcher (1) und das Verschlussteil (2) in Verschlussposition (V) zueinander stabilisiert sind und auch gegen längs und quer zur Etuiachse (x) gerichtete Bewegungen und Verschiebungen fixiert sind.

Außerdem ist es von Vorteil, wenn die untere Verschlussschale (21) und die obere Verschlussschale (22) ebenfalls mit form- und/oder kraftschlüssigen Verbindungsmitteln versehen sind und leicht lösbar gegeneinander verschlossen werden können. Beide Schalen (21, 22) sollen zudem unterschiedliche Längen aufweisen, wobei vom Verschlussgelenk (23) ausgehend die obere Verschlussschale (22) kürzer ausgebildet ist als die untere Verschlussschale (21). Die unterschiedlichen Längen der beiden Verschlusshalbschalen (21, 22) sollen derart bemessen sein, dass das Etui in Aufstellposition (A) eine Neigung (a) aufweist, die zwischen 10 und 50, vorzugsweise zwischen 20 und 30 Grad beträgt.

Zur leichten Entnahme der stabförmigen Gegenstände ist es besonders vorteilhaft, wenn die Stützkante (221) der oberen Verschlussschale (22) derart gestaltet ist, dass sie in Aufstellposition (A) des Etuis lediglich eine punktförmige Anlage an den eingesetzten stabförmigen Gegenständen (9, 91) bildet. Dies kann insbesondere auch dadurch erreicht werden, dass die Stützkante (221) der oberen Verschlussschale (22) derart wellenförmig gestaltet ist, dass in Aufstellposition (A) des Etuis, jeweils eine Wellenspitze (222) direkt am Umfang (90) eines eingesetzten stabförmigen Gegenstandes anliegt.

### Positionen:

### Etui für stabförmige Gegenstände insbesondere für Schreib-, Zeichen- oder Malgeräte;

- **1**: **Köcher**
11 Bodenschale,
111 Fixierung(en),
12 Abdeckschale,
121 Freisparungen,
13 Köchergelenk,
14 Klappgelenk,
15 Profilboden;
- **2**: **Verschlussteil**
21 untere Verschlussschale,
22 obere Verschlussschale,
221 Stützkante,
222 Wellenspitze,
23 Verschlussgelenk
24 Aufstellkante;
31 Zentrierung(en);
41 Rastelement(e);
- 9: stabförmige Gegenstände
90 Umfang (von 9 bzw. 91)
91 Schreibgerät /Schreib-, Zeichen- oder Malgerät,
92 Klipp;
- a: Neigung,
- x: Etuiachse,
- y: Querachse,
- z: Verschlussachse;
- A: Aufstellposition = Gebrauchsposition
- B: Befüllposition,
- V: Verschlussposition

## Patentansprüche

1. **Etui** für stabförmige Gegenstände, insbesondere für Schreib-, Zeichen-, Mal-, Markier- oder Kosmetikstifte oder -Geräte, das mindestens aus einem Köcher (1) und aus einem Verschlussteil (2) besteht und wobei beide Teile (1,2) gelenkartig miteinander verbunden sind,
wobei das am Köcher (1) schwenkbar befestigte Verschlussteil (2) eine untere Verschlussschale (21) und eine obere Verschlussschale (22) aufweist und geteilt und aufklappbar ausgebildet ist,
wobei das Verschlussteil (2) zusätzlich als Aufstellhilfe bzw. als Aufsteller für das Etui ausgebildet ist, wodurch das Etui in eine definierte Aufstellposition (A) bzw. in eine übliche Gebrauchsposition gebracht und in dieser gehalten werden kann
und wobei die beiden Verschlussschalen (21,22) gegeneinander verschließbar aber bedarfsweise lösbar ausgestaltet sind,
**dadurch gekennzeichnet,**
**dass** die Stützkante (221) der oberen Verschlussschale (22) in Aufstellposition (A) des Etuis am Umfang (90) eines eingesetzten stabförmigen Gegenstandes anliegt.

2. Etui nach Anspruch 1,
**dadurch gekennzeichnet,**
**dass** die Stützkante (221) der oberen Verschlussschale (22) derart wellenförmig gestaltet ist, dass in Aufstellposition (A) des Etuis, jeweils eine Wellenspitze(222) direkt am Umfang (90) eines eingesetzten stabförmigen Gegenstandes anliegt.

3. **Etui** nach Anspruch 1 oder 2,
**dadurch gekennzeichnet,**
**dass** die Köcher (1) und Verschlussteile (2) aus biegesteifem Material sind.

4. Etui nach Anspruch 1, 2 oder 3,
**dadurch gekennzeichnet,**
**dass** die Gelenke (13, 14, 23) bzw. die Verbindungen der beiden Teilen (1, 2) als Filmscharniere ausgebildet sind und dass beide Teile (1, 2) hierdurch gelenkartig gegeneinander beweglich aber ansonsten fest miteinander verbunden sind.

5. Etui nach einem der vorhergehenden Ansprüche,
**dadurch gekennzeichnet,**
**dass** das Klappgelenk (14) und das Verschlussgelenk (23) quer bzw. senkrecht zur Etuiachse (x), parallel zur Querachse (y) verlaufend, angeordnet sind.

6. Etui nach einem der vorhergehenden Ansprüche,
**dadurch gekennzeichnet,**
**dass** der Köcher (1) und das Verschlussteil (2) aus biegesteifem aber dennoch dauerelastischem Kunststoff bestehen.

7. Etui nach einem der vorhergehenden Ansprüche,
**dadurch gekennzeichnet,**
**dass** es aus - ggf. transparentem - Polypropylen besteht.

8. Etui nach einem der vorhergehenden Ansprüche,
**dadurch gekennzeichnet,**
**dass** der Köcher (1) aus einer Bodenschale (11) und einer Abdeckschale (12) besteht
**und dass** die Bodenschale (11) und die Abdeckschale (12) durch ein Köchergelenk (13) miteinander verbunden sind.

9. Etui nach einem der vorhergehenden Ansprüche,
**dadurch gekennzeichnet,**
**dass** sowohl die Bodenschale (11) und die Abdeckschale (12) durch form-, reib- oder stoffschlüssige Verbindungsmittel fest aber bedarfsweise lösbar, gegeneinander verschließbar ausgestaltet sind.

10. Etui nach einem der vorhergehenden Ansprüche,
**dadurch gekennzeichnet,**
**dass** mindestens in einem Köcher (1) und/oder in einem Verschlussteil (2) Fixierungen (111) vorhanden sind, zur lagerichtigen Positionierung der im Etui aufzunehmenden stabförmigen Gegenstände (9, 91).

11. Etui nach einem der vorhergehenden Ansprüche,
**dadurch gekennzeichnet,**
**dass** der Köcher (1) und das Verschlussteil (2) mittels formschlüssiger Rastelemente (41) und entsprechender Zentrierungen (31) in Verschlussposition (V) gegeneinander fixierbar sind.

12. Etui nach einem der vorhergehenden Ansprüche,
**dadurch gekennzeichnet,**
**dass** die formschlüssigen Rastelemente (41) und die komplementären Zentrierungen (31) derart gestaltet und angeordnet sind, dass der Köcher (1) und das Verschlussteil (2) in Verschlussposition (V) zueinander stabilisiert sind und auch gegen längs und quer zur Etuiachse (x) gerichtete Bewegungen und Verschiebungen fixiert sind.

13. Etui nach einem der vorhergehenden Ansprüche,
**dadurch gekennzeichnet,**
**dass** die untere Verschlussschale(21) und die obere Verschlussschale (22) unterschiedliche Längen aufweisen, wobei vom Verschlussgelenk (23) ausgehend die obere Verschlussschale (22) kürzer ausgebildet ist als die untere Verschlussschale (21).

14. Etui nach einem der vorhergehenden Ansprüche, **dadurch gekennzeichnet, dass** die unterschiedlichen Längen der beiden Verschlusshalbschalen (21, 22) derart bemessen sind, dass das Etui in Aufstellposition (A) eine Neigung (a) aufweist, die zwischen 10 und 50, vorzugsweise zwischen 20 und 30 Grad beträgt.

## Claims

1. Case for rod-shaped articles, particularly for writing, drawing, painting, marking or cosmetic sticks or instruments, which consists of at least a receptacle (1) and a closure part (2) and wherein the two parts (1, 2) are pivotably connected together, wherein the closure part (2) pivotably fastened to the receptacle (1) comprises a lower closure shell (21) and an upper closure shell (22) and is constructed to be divided and foldable open, wherein the closure part (2) is additionally constructed as an erecting aid or as a stand for the case, whereby the case can be brought into a defined erected position (A) or into a usual position of use and can be kept in this and wherein the two closure shells (21, 22) are designed to be closable, but detachable in the case of need, **characterised in that** the support edge (221) of the upper closure shell (22) in erected position (A) of the case bears against the circumference (90) of an inserted rod-shaped article.

2. Case according to claim 1, **characterised in that** the support edge (221) of the upper closure shell (22) is wave-shaped in such a manner that in the erected position (A) of the case in each instance a wave tip (222) bears directly against the circumference (90) of an inserted rod-shaped article.

3. Case according to claim 1 or 2, **characterised in that** the receptacle (1) and closure parts (2) are of material stiff in bending.

4. Case according to claim 1, 2 or 3, **characterised in that** the pivot joints (13, 14, 23) or the connections of the two parts (1, 2) are constructed as film hinges and that the two parts (1, 2) are thereby pivotably connected together to be movable relative to one another, but otherwise firm.

5. Case according to one of the preceding claims, **characterised in that** the fold pivot joint (14) and the closure pivot joint (23) are arranged transversely and perpendicularly, respectively, to the case axis (x) to extend parallel to the transverse axis (y).

6. Case according to one of the preceding claims, **characterised in that** the receptacle (1) and the closure part (2) consist of plastics material which is stiff in bending, but nevertheless permanently resilient.

7. Case according to one of the preceding claims, **characterised in that** it consists of, optionally transparent, polypropylene.

8. Case according to one of the preceding claims, **characterised in that** the receptacle (1) consists of a base shell (11) and a cover shell (12) and that the base shell (11) and the cover shell (12) are connected together by a receptacle pivot joint (13).

9. Case according to one of the preceding claims, **characterised in that** both the base shell (11) and the cover shell (12) are formed to be firmly, but in case of need detachably, closable relative to one another by shape-locking, friction-locking or material-locking connecting means.

10. Case according to one of the preceding claims, **characterised in that** fixings (111) for positionally correct positioning of the rod-shaped articles (9, 91) to be received in the case are present at least in a receptacle (1) and/or in a closure part (2).

11. Case according to one of the preceding claims, **characterised in that** the receptacle (1) and the closure part (2) are fixable relative to one another in closure position (V) by means of shape-locking detent elements (41) and corresponding centring means (31).

12. Case according to one of the preceding claims, **characterised in that** the shape-locking detent elements (41) and the complementary centring means (31) are shaped and arranged in such a manner that the receptacle (1) and the closure part (2) are stabilised relative to one another in closure position (V) and are also fixed against movements and displacements directed longitudinally and transversely relative to the case axis (x).

13. Case according to one of the preceding claims, **characterised in that** the lower closure shell (21) and the upper closure shell (22) have different lengths, wherein starting from the closure pivot joint (23) the upper closure shell (22) is constructed to be shorter than the lower closure shell (21).

14. Case according to one of the preceding claims, **characterised in that** the different lengths of the two closure half shells (21, 22) are dimensioned in such a manner that the case in erected position (A) has an inclination (a) which is between 10 and 50, preferably between 20 and 30, degrees.

## Revendications

1. Étui pour des objets en forme de bâtons, notamment pour des stylos, des crayons, des pinceaux, des marqueurs, des bâtons de produits cosmétiques ou matériels analogues, qui est constitué au moins d'un fourreau (1) et d'un élément de fermeture (2), les deux éléments (1, 2) étant mutuellement reliés de manière articulée, sachant que l'élément de fermeture (2) fixé à pivotement sur le fourreau (1) présente une coque de fermeture inférieure (21) et une coque de fermeture supérieure (22) et est conçu divisé et repliable,
sachant que l'élément de fermeture (2) est conçu en outre comme aide au relevage ou encore comme support pour l'étui, de sorte que l'étui peut être amené dans une position relevée définie (A) ou encore dans une position d'utilisation habituelle, et maintenu dans cette position,
et sachant que les deux coques de fermeture (21, 22) sont conçues de manière à pouvoir être fermées l'une sur l'autre mais aussi détachées l'une de l'autre en cas de besoin,
**caractérisé en ce que** le bord de soutien (221) de la coque de fermeture supérieure (22) s'appuie, dans la position relevée (A) de l'étui, contre la surface extérieure (90) d'un objet inséré en forme de bâton.

2. Étui selon la revendication 1, **caractérisé en ce que** le bord de soutien (221) de la coque de fermeture supérieure (22) est réalisé ondulé de telle sorte que, dans la position relevée (A) de l'étui, un sommet d'ondulation respectif (222) s'applique directement contre la surface extérieure (90) d'un objet inséré en forme de bâton.

3. Étui selon la revendication 1 ou 2, **caractérisé en ce que** les fourreaux (1) et les éléments de fermeture (2) sont réalisés en un matériau rigide en flexion.

4. Étui selon la revendication 1, 2 ou 3, **caractérisé en ce que** les articulations (13, 14, 23) ou encore les liaisons des deux éléments (1, 2) sont réalisées sous forme de charnières pelliculaires, et **en ce que** les deux éléments (1, 2) sont ainsi reliés de manière articulée, en étant mobiles l'un par rapport à l'autre mais par ailleurs fixement reliés l'un à l'autre.

5. Étui selon l'une des revendications précédentes, **caractérisé en ce que** l'articulation de repliage (14) et l'articulation de fermeture (23) sont disposées transversalement ou encore perpendiculairement à l'axe (x) de l'étui, en s'étendant parallèlement à l'axe transversal (y).

6. Étui selon l'une des revendications précédentes, **caractérisé en ce que** le fourreau (1) et l'élément de fermeture (2) sont constitués d'une manière plastique rigide en flexion mais cependant à élasticité permanente.

7. Étui selon l'une des revendications précédentes, **caractérisé en ce qu'**il est réalisé en polypropylène, éventuellement transparent.

8. Étui selon l'une des revendications précédentes, **caractérisé en ce que** le fourreau (1) est constitué d'une coque de fond (11) et d'une coque de recouvrement (12), et **en ce que** la coque de fond (11) et la coque de recouvrement (12) sont reliées entre elles par une articulation de fourreau (13).

9. Étui selon l'une des revendications précédentes, **caractérisé en ce que** la coque de fond (11) et la coque de recouvrement (12) sont, par des moyens de liaison par engagement positif, par friction ou par liaison de matière, conçus de manière à pouvoir être fermées l'une sur l'autre de manière fixe mais amovible en cas de besoin.

10. Étui selon l'une des revendications précédentes, **caractérisé en ce que** des moyens (111) de fixation en position sont présents au moins dans le fourreau (1) et/ou dans l'élément de fermeture (2), afin de positionner en position correcte les objets (9, 91) à recevoir dans l'étui.

11. Étui selon l'une des revendications précédentes, **caractérisé en ce que** le fourreau (1) et l'élément de fermeture (2) peuvent, dans la position fermée (V), être fixés en position l'un par rapport à l'autre à l'aide d'éléments de crantage (41) à engagement positif et de moyens de centrage correspondants (31).

12. Étui selon l'une des revendications précédentes, **caractérisé en ce que** les éléments de crantage (41) à engagement positif et les moyens de centrage complémentaires (31) sont conçus et disposés de telle sorte que le fourreau (1) et l'élément de fermeture (2) sont, dans la position fermée (V), stabilisés l'un par rapport à l'autre et également immobilisés vis-à-vis de mouvements et déplacements orientés longitudinalement et transversalement à l'axe (x) de l'étui.

13. Étui selon l'une des revendications précédentes, **caractérisé en ce que** la coque de fermeture inférieure (21) et la coque de fermeture supérieure (22) présentent des longueurs différentes, sachant qu'en partant de l'articulation de fermeture (23), la coque de fermeture supérieure (22) est réalisée plus courte que la coque de fermeture inférieure (21).

14. Étui selon l'une des revendications précédentes, **caractérisé en ce que** les longueurs différentes des deux coques de fermeture inférieure (21, 22) sont dimensionnées de telle sorte que l'étui présente, dans la position relevée (A), une inclinaison (a) qui est comprise entre 10 et 50 degrés, de préférence entre 20 et 30 degrés.
